# EUROPÄISCHE PATENTSCHRIFT

(11) **EP 2 986 926 B1**
(45) Veröffentlichungstag und Bekanntmachung des Hinweises auf die Patenterteilung: **08.02.2017**
(21) Anmeldenummer: 14723667.3
(22) Anmeldetag: 08.04.2014
(51) Int. Cl.: F28F 9/00, F15B 1/26, F15B 21/04, F28F 9/02

(54) **ANBAUEINRICHTUNG FÜR EINEN HYDRAULIKÖL-LUFTKÜHLER**
FIXING DEVICE FOR A HYDRAULIC FLUID AIR COOLER
DISPOSITIF DE MONTAGE DESTINÉ À UN REFROIDISSEUR D'AIR À HUILE HYDRAULIQUE

(30) Priorität: 17.04.2013 AT 1282013 U
(43) Veröffentlichungstag der Anmeldung: 24.02.2016
(73) Patentinhaber: ALPVER Vermögens- und Liegen- schaftsverwaltungs GmbH, 1190 Wien (AT)
(72) Erfinder: EULER-ROLLE, Thomas, A-1190 Wien (AT); PUSTELNIK, Philipp, 1190 Wien (AT)
(74) Vertreter: Schober, Elisabeth
(86) Internationale Anmeldenummer: PCT/AT2014/000075
(87) Internationale Veröffentlichungsnummer: WO 2014/169306

(56) Entgegenhaltungen:
- WO-A1-2005/093357
- AT-U1- 10 226
- DE-A1- 10 328 177
- DE-A1-102010 012 952
- DE-U1- 20 319 987

## Beschreibung

Die Erfindung betrifft eine Anbaueinrichtung nach dem Oberbegriff Anspruchs 1. Solch eine Vorrichtung ist bekannt aus DE 203 19 987 U.

Aus der AT 77366 ist eine Einrichtung zum Anschließen von Rohrleitungen an den kastenförmigen Verteilerabschnitt eines Hydrauliköl-Luftkühlers bekannt, der üblicherweise in den Rücklauf eines Hydrauliköl-Arbeitskreises eingeschaltet ist. Die vom heißen Hydrauliköl durchströmten, zu einem parallelepipedischen Paket zusammengefaßten Kühlelemente des Kühlers bestehen üblicherweise aus Aluminiumplatten und -stäben, die von Luftlamellen umgeben sind und mit dem sich über die Oberseite des Paketes erstreckenden kastenförmigen Hydrauliköl-Verteilerabschnitt in Strömungsverbindung stehen. Die Kühlelemente werden außerdem von einem angebauten Ventilator mit Kühlluft beaufschlagt.

Bei den bisher bekannten Hydrauliköl-Luftkühlern sind die Anschlußstutzen für die zu- und abführenden Rohrleitungen mit vorbestimmtem Anschlußquerschnitt in dem kastenförmigen Verteilerabschnitt an dessen Enden herausgeführt. Dies erfordert, daß bei Hinzufügen weiterer Kühlerkomponenten, wie z.B. einem Ausgleichsbehälter oder einen Filter, verschiedene Hydrauliköl-Luftkühlermodelle mit unterschiedlichen Anschlüssen auf Lager gehalten werden müssen, und erschwert außerdem in vielen Fällen den Einbau des Hydrauliköl-Luftkühlers, weil derartige Anschlüsse relativ viel Platz benötigen.

Die Erfindung zielt darauf ab, die geschilderten Mängel zu vermeiden und eine Anbaueinrichtung der einleitend angegebenen Art zu schaffen, die sich nicht nur für den Anschluß der Hydrauliköl-Auslaßleitung, sondern auch für den Anschluß von unterschiedlichen Sekundärkomponenten eignet, wobei für alle Anschlüsse nur ein einziges Modell des Hydrauliköl-Luftkühlers und seines Verteilerabschnittes vorrätig gehalten werden muß.

Gegenstand der Erfindung ist eine Anbaueinrichtung nach Anspruch 1.

Die Erfindung eignet sich speziell für LKWs mit zuschaltbarem Allradantrieb, der zur Anfahrphase benötigt wird, in welcher das Hydrauliköl sehr heiß wird und dementsprechend gekühlt werden muß. Die Anbaueinrichtung ermöglicht einen platzsparenden und übersichtlichen Anschluß aller erforderlichen Leitungen an den Hydrauliköl-Luftkühler. Die erfindungsgemäße Anbaueinrichtung kann vorteilhaft in Hydrauliköl-Luftkühlern unterschiedlicher Größen und Modelle eingebaut werden.

Die Erfindung wird nachfolgend an einem Ausführungsbeispiel eines Hydrauliköl-Luftkühlers und eines Anbaublockes unter Bezugnahme auf die Zeichnungen näher erläutert, in denen zeigen: Fig. 1 in einer Vorderansicht einen Hydrauliköl-Luftkühler gemäß der Erfindung, die Fig. 2 und 3 Seitenansichten von links und rechts zu Fig. 1, Fig. 4 eine Rückansicht, Fig. 5 eine Draufsicht, Fig. 6 eine Untersicht, Fig. 7 einen Anbaublock für den Hydrauliköl-Luftkühler nach den Fig. 1 bis 6 in einer Vorderansicht, die Fig. 8 und 9 Seitenansichten von links und rechts zu Fig. 7, Fig. 10 eine Rückansicht des Anbaublockes, Fig. 11 eine Draufsicht, und Fig. 12 eine Untersicht.

Fig. 1 zeigt einen Hydrauliköl-Luftkühler, der in der Praxis aus einem parallelepipedischen Paket 1 von beabstandeten Aluminiumplatten gebildet ist, die mit Luftlamellen versehen sind, wobei dem Paket ein Ventilator 2 zugeordnet ist. Das Paket 1 ist an einer Stirnseite mit einem kastenförmigen Verteilerabschnitt 3 versehen. Der Verteilerabschnitt 3 hat einen Anschluß 4 für eine nicht gezeigte Rohrleitung zur Zufuhr des zu kühlenden Hydrauliköls und dient als Verteiler für das zu kühlende Hydrauliköl auf die Kühlerkanäle.

An der anderen Stirnseite des Paketes 1 ist ein ebenfalls kastenförmiger Sammelabschnitt 5 vorgesehen, der das gekühlte Hydrauliköl aus den Kühlerkanälen aufnimmt und über einen Anschluß 6 sowie eine Rohrleitung 7 und einen Filter 8 zu einem Hydraulikölbehälter 9 leitet, welcher ebenso wie der Anschluß 6 an einer Montageschiene 5' des kastenförmigen Sammelabschnittes 5 mittels eines Armes 9' befestigt ist.

Ein an der anderen Stirnseite des Hydraulikölbehälters 9 über einen Montageflansch 10' befestigter Anbaublock 10 ist an einer Montageschiene 3' des kastenförmigen Verteilerabschnittes 3 über Arme 10' montiert. Der Hydraulikölbehälter 9 steht mit dem Anbaublock 10 in Strömungsverbindung.

Der mit der Montageschiene 3' des Verteilerabschnittes 3 und mit dem Hydraulikölbehälter 9 verbundene Anbaublock 10 ist, wie insbesondere Fig. 3 zeigt, einstückig als Aluminiumgußteil hergestellt.

Der Anbaublock 10, der in den Fig. 7 bis 12 im Detail gezeigt ist, weist außerdem einen Anschluß 11 für eine Hydrauliköl-Saugleitung, zwei Anschlüsse 12, 12' für nicht gezeigte Leckölkreise, einen Anschluß 13 für einen Ausgleichsbehälter und einen Anschluß 14 für ein Entlüftungsventil auf.

Es versteht sich, daß die beschriebene Erfindung, insbesondere was die äußere Form des Anbaublockes und die Art und Anzahl der Anschlüsse betrifft, verschiedentlich abgewandelt werden kann, insbesondere was die Größe und Type der Luftkühler und deren Hydrauliktanks betrifft.

## Patentansprüche

1. Anbaueinrichtung für einen Hydrauliköl-Luftkühler, mit zu einem parallelepipedischen Paket zusammengefaßten, vom Hydrauliköl durchströmte Kühlelementen, vorzugsweise aus Aluminiumplatten und -stäben, und einem sich über die eine Stirnseite des Paketes erstreckenden kastenförmigen Hydrauliköl-Verteilerabschnitt sowie einem sich über die andere Stirnseite des Paketes erstreckenden kastenförmigen Sammelabschnitt für gekühltes Hydrauliköl, wobei die Anbaueinrichtung (10) in Form eines Aluminiumgußblockes ausgebildet ist, **dadurch gekennzeichnet, dass** der Aluminiumgussblock einerseits an einer Montageschiene (5') des kastenförmigen Sammelabschnittes (5) lösbar befestigt und anderseits an einen das gekühlte Hydrauliköl aufnehmenden Hydraulikölbehälter (9) angeschlossen werden kann, wobei die Anbaueinrichtung (10) einen Anschluß (11) für eine Hydrauliköl-Saugleitung aufweist und ferner mit gesonderten Anschlüssen (12, 13, 14, 15) ausgestattet ist, die zur Verbindung der Anbaueinrichtung (10) mit zumindest einem Leckölkreis, einem Ausgleichsbehälter und einem Entlüftungsventil ausgebildet sind.

2. Anbaueinrichtung nach Anspruch 1, **dadurch gekennzeichnet, daß** die Querabmessungen der Anbaueinrichtung (10) an jene des Hydraulikölbehälters (9) angepaßt sind.

## Claims

1. Mounting device for a hydraulic oil-air cooler, having cooling elements, preferably comprising aluminium plates and rods, which are flowed through by the hydraulic oil and are combined to form a parallelepiped assembly, and a box-shaped hydraulic oil distributor section, which distributor section extends over the one end side of the assembly, and a box-shaped header section for cooled hydraulic oil, which header section extends over the other end side of the assembly, the mounting device (10) being configured in the form of a cast aluminium block, **characterized in that** the cast aluminium block is fastened releasably on one side to a mounting rail (5') of the box-shaped header section (5) and can be connected on the other side to a hydraulic oil container (9) which receives the cooled hydraulic oil, the mounting device (10) having a connector (11) for a hydraulic oil suction line and, furthermore, being equipped with separate connectors (12, 13, 14, 15) which are configured for connecting the mounting device (10) to at least one leakage oil circuit, an equalizing container and a vent valve.

2. Mounting device according to Claim 1, **characterized in that** the transverse dimensions of the mounting device (10) are adapted to those of the hydraulic oil container (9).

## Revendications

1. Dispositif de montage pour un refroidisseur d'air à huile hydraulique, avec des éléments de refroidissement, regroupés en un paquet parallélépipédique, traversés par de l'huile hydraulique, de préférence composés de plaques et de barres en aluminium, et avec une section de distribution d'huile hydraulique en forme de boîte s'étendant sur l'un des côtés frontaux du paquet ainsi qu'avec une section de collecte d'huile hydraulique refroidie en forme de boîte s'étendant sur l'autre côté frontal du paquet, le dispositif de montage (10) étant constitué sous forme de bloc en fonte d'aluminium, **caractérisé en ce que** le bloc en fonte d'aluminium peut d'une part être fixé de façon amovible sur un rail de montage (5') de la section de collecte (5) d'huile en forme de boîte, et peut d'autre part être raccordé à un récipient d'huile hydraulique (9) recevant l'huile hydraulique refroidie, le dispositif de montage (10) présentant un raccord (11) pour une conduite d'aspiration d'huile hydraulique, et étant en outre équipé de raccords (12, 13, 14) séparés qui sont constitués pour le raccordement du dispositif de montage (10) à au moins un circuit d'huile de fuite, un récipient de compensation et une valve de purge d'air.

2. Dispositif de montage (10) selon la revendication 1, **caractérisé en ce que** les dimensions transversales du dispositif de montage (10) sont adaptées à celles du récipient d'huile hydraulique (9).
